# EUROPÄISCHE PATENTSCHRIFT

(11) **EP 2 539 575 B1**
(45) Veröffentlichungstag und Bekanntmachung des Hinweises auf die Patenterteilung: **12.08.2015**
(21) Anmeldenummer: 11703208.6
(22) Anmeldetag: 08.02.2011
(51) Int. Cl.: F02M 63/00, F02M 51/06

(54) **KRAFTSTOFFINJEKTOR MIT EINER DÜSENNADEL-BAUGRUPPE**
FUEL INJECTOR WITH A NOZZLE NEEDLE ASSEMBLY
INJECTEUR DE CARBURANT AVEC UN ENSEMBLE AIGUILLE D'INJECTEUR

(30) Priorität: 10.09.2010 DE 102010040581; 24.02.2010 DE 102010002286
(43) Veröffentlichungstag der Anmeldung: 02.01.2013
(73) Patentinhaber: Robert Bosch GmbH, 70442 Stuttgart (DE)
(72) Erfinder: EISENMENGER, Nadja, 70469 Stuttgart (DE); MAGEL, Hans-Christoph, 72764 Reutlingen (DE)
(86) Internationale Anmeldenummer: PCT/EP2011/051778
(87) Internationale Veröffentlichungsnummer: WO 2011/104110

(56) Entgegenhaltungen:
- DE-A1- 10 326 045
- DE-A1-102007 002 759
- DE-A1-102009 003 006

## Beschreibung

Die Erfindung betrifft einen Kraftstoffinjektor für ein Kraftstoffeinspritzsystem, insbesondere ein Common-Rail-Einspritzsystem, zum Einspritzen von Kraftstoff in den Brennraum einer Brennkraftmaschine mit den Merkmalen des Oberbegriffs des Anspruchs 1. Ferner betrifft die Erfindung ein Verfahren zur Herstellung und/oder Montage einer Düsennadel-Baugruppe, welche insbesondere in einem solchen Kraftstoffinjektor einsetzbar ist.

### Stand der Technik

Ein Kraftstoffinjektor geht beispielsweise aus der Offenlegungsschrift DE 10 2008 002 417 A1 hervor. Der hierin beschriebene Kraftstoffinjektor umfasst einen Piezoaktor, der in einem relativ druckfreien Aktorraum untergebracht ist. Der Piezoaktor ist derart mit der Düsennadel des Injektors hydraulisch gekoppelt, dass die Düsennadel bei elektrisch entladenem Piezoaktor ihre Schließlage einnimmt und bei Anschluss des Piezoaktors an eine elektrische Spannungsquelle in die Öffnungslage übergeht. D.h., dass der Öffnungshub der Düsennadel in entgegengesetzter Richtung zum Aktorhub erfolgt. Die Kupplungseinrichtung bewirkt somit eine Umkehr der Bewegungsrichtung. Dies hat den Vorteil, dass der Piezoaktor lediglich in den kurzen Einspritzphasen elektrisch geladen und in den länger andauernden Ruhephasen des Kraftstoffinjektors elektrisch entladen ist und somit einer geringeren Beanspruchung unterliegt. Dadurch steigt die Lebensdauer des zur Betätigung der Düsennadel vorgesehenen Piezoaktors. Als die Lebensdauer des Piezoaktors verlängernde Maßnahme wirkt sich auch die Anordnung des Piezoaktors in einem relativ druckfreien Aktorraum aus. Der Aktor wird somit nicht von den unter hohem Druck stehenden Kraftstoff beaufschlagt. Eine hochdruckfeste Abdichtung des Piezoaktors ist somit ebenfalls entbehrlich.

Die in der Offenlegungsschrift angegebene Einrichtung zu hydraulischen Kopplung des Piezoaktors mit der Düsennadel ermöglicht ferner eine Wegübersetzung zwischen dem Hub des Aktors und dem Hub der Düsennadel, indem die verdrängerwirksamen Querschnitte der beiden Kolben der Kopplungseinrichtung deutlich unterschiedlich bemessen sind. Dadurch kann auch bei einem geringen Aktorhub ein ausreichender Düsennadelhub realisiert werden.

Der Erfindung liegt die Aufgabe zu Grunde, einen Kraftstoffinjektor der vorstehend genannten Art derart weiterzubilden, dass ein größerer Freiraum hinsichtlich der Flächenauslegung der Kopplerkolben zur Optimierung einer Wegübersetzung besteht. Zugleich sollen der Aufbau der Kopplereinrichtung und die Verbindung der Kopplereinrichtung mit der Düsennadel vereinfacht werden, um einen einfach und kostengünstig herstellbaren Kraftstoffinjektor zu schaffen.

Die Aufgabe wird gelöst durch einen Kraftstoffinjektor mit den Merkmalen des Anspruchs 1. Vorteilhafte Weiterbildungen der Erfindung werden in den Unteransprüchen angegeben. Die Aufgabe wird ferner durch das in Anspruch 14 angegebene Verfahren gelöst. Einen gattungsgemäßen Stand der Technik bildet die DE 10 2007 002759 A1.

### Offenbarung der Erfindung

Ausgehend von einem gattungsgemäßen Kraftstoffinjektor wird erfindungsgemäß vorgeschlagen, dass die Kopplungseinrichtung einen ersten und einen zweiten scheibenförmigen Kopplerkörper mit jeweils einer Zylinderbohrung zur Aufnahme jeweils eines einen Kopplerraum begrenzenden Kopplerkolbens umfasst. Die vorgeschlagene Bauform der Kopplungseinrichtung mit zwei getrennten Kopplerkörpern ist einfach zu realisieren und damit kostengünstig herstellbar. Zudem ist das Flächenverhältnis der an den Kopplerkolben ausgebildeten hydraulisch wirksamen Flächen zur Realisierung einer optimalen Wegübersetzung zwischen dem Hub des Aktors und dem Hub der Düsennadel weitestgehend frei wählbar. Zur Flächenauslegung kann der Durchmesser der jeweiligen Zylinderbohrung herangezogen werden, in der der jeweilige Kopplerkolben aufgenommen ist. Der Durchmesser der Zylinderbohrung ist ebenfalls frei wählbar. Durch die Kopplungseinrichtung kann bei entsprechender Anordnung der Kopplerkolben in den Kopplerkörpern zudem eine Bewegungsumkehr realisiert werden, so dass der Düsennadelhub in entgegengesetzter Richtung zum Hub des Aktors erfolgt. Dadurch ist gewährleistet, dass der Piezoaktor nur zur Realisierung einer Einspritzung elektrisch geladen sein muss, während er in den Phasen zwischen zwei Einspritzvorgängen elektrisch entladen ist. Dadurch wird der Piezoaktor einer geringeren Beanspruchung ausgesetzt. Günstig wirkt sich in diesem Zusammenhang ebenfalls aus, dass der Piezoaktor in einem Niederdruckraum angeordnet ist. Dabei kann der Piezoaktor als "nasser" oder "trockener" Aktor ausgebildet sein, wobei im letztgenannten Fall der Aktor eine entsprechende Abdichtung, beispielsweise bestehend aus einer Metallhülse mit einer Membran, besitzt.

Vorzugsweise sind der erste und der zweite scheibenförmige Kopplerkörper in axialer Richtung hintereinander liegend zwischen dem Düsenkörper und dem Injektorkörper angeordnet. Die beiden scheibenförmigen Kopplerkörper bilden somit Gehäuseteile aus, die den Niederdruckbereich vom Hochdruckbereich trennen. Ferner wird eine einfache und leicht zu montierende Kopplerbauform geschaffen, die in axialer Richtung zudem kompaktbauend ist.

Um die Bauform weiter zu vereinfachen, wird des Weiteren vorgeschlagen, dass der erste scheibenförmige Kopplerkörper die im Düsenkörper ausgebildete Hochdruckbohrung axial begrenzt. Alternativ oder ergänzend kann vorgesehen sein, dass der zweite scheibenförmige Kopplerkörper den im Injektorkörper ausgebildeten Niederdruckraum axial begrenzt. Somit wird über die Kopplungseinrichtung nicht nur eine Trennung des Niederdruckbereiches vom Hochdruckbereich, sondern auch eine Abdichtung des Niederdruckbereiches gegenüber dem Hochdruckbereich bewirkt. Zusätzliche Maßnahmen zur Abdichtung sind entbehrlich, so dass eine einfache und kostengünstige Herstellung des Injektors gewährleistet ist.

Gemäß einer bevorzugten Ausführungsform der Erfindung ist an der Düsennadel ein Verbindungskolben zur mechanischen Verbindung der Düsennadel mit dem im ersten scheibenförmigen Kopplerkörper aufgenommenen ersten Kopplerkolben ausgebildet. Der Verbindungskolben ist dabei durch eine im Kopplerkörper ausgebildete Führungsbohrung geführt. Der Verbindungskolben verlängert somit die Düsennadel bis in den Niederdruckbereich hinein. Die mechanische Verbindung des Verbindungskolbens mit dem Kopplerkolben kann beispielsweise durch Schweißen und/oder durch einen Pressverbund erfolgen.

Der Verbindungskolben ist durch die Führungsbohrung und durch den ersten Kopplerraum zumindest bis an den ersten Kopplerkolben herangeführt. Dies hat zur Folge, dass eine am ersten Kopplerkolben ausgebildete und den ersten Kopplerraum begrenzende Druckfläche um die Querschnittsfläche des Verbindungskolbens reduziert ist. Über die Auslegung der jeweiligen Flächenverhältnisse kann die erforderliche Nadelöffnungskraft reduziert werden, so dass die Nadeldynamik steigt. Zugleich werden die notwendigen Stellkräfte verringert, so dass ein weniger leistungsstarker Aktor einsetzbar ist.

Um die Führungsbohrung im ersten Kopplerkörper, in welcher der an der Düsennadel ausgebildete Verbindungskolben aufgenommen ist, gegenüber der Hochdruckbohrung abzudichten, kann der Verbindungskolben im Bereich der Hochdruckbohrung von einer an dem ersten scheibenförmigen Kopplerkörper dichtend anliegenden Hülse umgeben sein. Anstelle einer separaten Dichthülse, kann der ersten Kopplerkörper auch mit einem zylinderförmigen Ansatz zur Führung des Verbindungskolbens und zur Abdichtung der Führungsbohrung gegenüber der Hochdruckbohrung versehen sein.

Als weiterbildende Maßnahme wird vorgeschlagen, dass die Führungsbohrung einen Niederdruckbereich, beispielsweise in Form einer Ringnut, aufweist, der über eine Bohrung mit dem Niederdruckraum in Verbindung steht. Dies hat den Vorteil, dass im Wege der Leckage in die Führungsbohrung gelangender Kraftstoff über den Niederdruckbereich und die Bohrung dem Niederdruckraum zugeführt werden kann. Durch die Leckageabführung wird ein definierter Kopplerraumdruck sichergestellt.

Um eine hydraulische Kopplung der Düsennadel mit dem Piezoaktor zu bewirken, sind die Kopplerräume über Bohrungen in den scheibenförmigen Kopplerkörpern hydraulisch verbunden. Verändert sich das Volumen eines Kopplerraums aufgrund des Hubes eines hierin aufgenommenen Kopplerkolbens, wird Kraftstoff über die Verbindungsbohrungen von einem Kopplerraum in den jeweils anderen Kopplerraum verdrängt. In Abhängigkeit vom jeweiligen Flächenverhältnis der die Kopplerräume begrenzenden hydraulisch wirksamen Flächen an den jeweiligen Kopplerkolben wird dabei eine Wegübersetzung realisiert. Der zum Freigeben der Einspritzöffnung erforderliche Düsennadelhub kann demzufolge bereits durch einen geringen Aktorhub bewirkt werden. Zur Verbesserung der hydraulischen Auslegung ist vorzugsweise in einer der Bohrungen, die die beiden Kopplerräume verbinden, eine Drossel ausgebildet. Die Drossel bewirkt eine Dämpfung der Nadelgeschwindigkeit und eine Reduzierung der Kennfeldsteilheit.

Gemäß einer bevorzugten Ausführungsform der Erfindung weist die im Düsenkörper ausgebildete Hochdruckbohrung einen Führungsbereich zur Führung der Düsennadel auf. Die an den Führungsbereich angrenzenden Bereiche der Hochdruckbohrung sind dabei vorzugsweise über eine Drossel hydraulisch verbunden. Durch diese Maßnahme kann die Schließgeschwindigkeit der Düsennadel optimiert werden. Die Schließbewegung der Düsennadel wird dabei von einer an der Düsennadel abgestützten Schließfeder bewirkt.

Ergänzend kann vorgesehen sein, dass auch Schließkräfte durch die Kopplungseinrichtung erzeugt werden. Als weiterbildende Maßnahme wird daher vorgeschlagen, dass der Niederdruckraum über ein Rückschlagventil mit einem Rücklauf verbunden ist, um im Niederdruckraum eine Druckerhöhung zu realisieren. Als ausreichend wird bereits eine Druckerhöhung auf beispielsweise 150 bar angesehen.

Gemäß einer weiteren bevorzugten Ausführungsform wird alternativ zu einem direkt an der Düsennadel ausgebildeten Verbindungskolben vorgeschlagen, dass die Düsennadel und der im ersten scheibenförmigen Kopplerkörper aufgenommene erste Kopplerkolben über einen Verbindungskolben mechanisch gekoppelt sind, der als Bestandteil des ersten Kopplerkolbens durch eine im Kopplerkörper ausgebildete Führungsbohrung geführt ist. Das heißt, dass der Verbindungskolben nicht zwingend Bestandteil der Düsennadel sein muss, sondern auch Bestandteil des ersten Kopplerkolbens sein kann, wenn er bei der Montage des Injektors durch die Führungsbohrung geführt wird. Beispielsweise kann der Verbindungskolben einstückig mit dem ersten Kopplerkolben ausgeführt sein oder mit diesem in der Weise verbunden sein, dass in einem ersten Montagschritt die einteilig ausgeführte oder gebaute Einheit aus erstem Kopplerkolben und Verbindungskolben in die Führungsbohrung des Kopplerkörpers eingesetzt wird und danach in einem zweiten Montageschritt der Verbindungskolben mit der Düsennadel verbunden wird. Das hat den Vorteil, dass die mechanische Verbindungsstelle von dem Niederdruckbereich in den Hochdruckbereich verschoben wird. Passungsprobleme in den Kolbenführungen, die beispielsweise durch Verformungen beim Schweißen oder Verpressen hervorgerufen werden, werden somit vermieden bzw. in einen weniger sensiblen Bereich verlagert. Wird der Hochdruckbereich über eine separate am ersten Kopplerkörper anliegende Dichthülse gegenüber dem Niederdruckbereich abgedichtet, ist sicherzustellen, dass vor der Verbindung des Verbindungskolbens mit der Düsennadel die Dichthülse aufgesetzt wird.

Weiterhin bevorzugt ist der Verbindungskolben mit der Düsennadel und/oder dem ersten Kopplerkolben kraft-, stoff- und/oder formschlüssig verbunden. Wie bereits erwähnt, kann die Verbindung mittels Schweißen oder Verpressen erfolgen. Zudem kann auch eine Schraubverbindung vorgesehen sein. Vorzugsweise ist dann wenigstens ein Endabschnitt des Verbindungskolbens mit einem Außengewinde versehen und in eine Bohrung mit einem Innengewinde einsetzbar, die im ersten Kopplerkolben und/oder in der Düsennadel ausgebildet ist.

Des Weiteren kann der Verbindungskolben auch mittelbar über ein Verbindungsstück mit der Düsennadel verbunden sein. Das Verbindungsstück weist vorzugsweise den gleichen Außendurchmesser wie die Düsennadel auf und ist axial an die Düsennadel angesetzt. Die Verbindung kann beispielsweise mittels Schweißen erfolgen. Zur Aufnahme des Verbindungskolbens kann in dem Verbindungsstück eine Bohrung, insbesondere eine Sacklochbohrung, ausgebildet sein, in welche ein Endabschnitt des Verbindungskolbens eingesetzt ist. Bei entsprechender Wahl der Durchmesser kann die Verbindung eine Pressverbindung sein. Alternativ ist auch eine Schraubverbindung oder eine Schweißverbindung ausführbar.

Gegenstand der Erfindung ist ferner ein Verfahren zur Herstellung und/oder Montage einer Düsennadel-Baugruppe für einen Kraftstoffinjektor, der eine Düsennadel, einen Kopplerkolben und einen Verbindungskolben umfasst, wobei der Verbindungskolben einen geringeren Außendurchmesser als der Kopplerkolben und/oder die Düsennadel besitzt und Bestandteil des ein- oder mehrteilig aufgebauten Kopplerkolbens ist. Bei diesem Verfahren wird zunächst der Verbindungskolben durch eine Führungsbohrung eines Kopplerkörpers geführt und danach unmittelbar oder mittelbar mit der Düsennadelkraft-, stoff- und/oder formschlüssig verbunden. Das Verfahren führt zur einer Düsennadel-Baugruppe, die besonders vorteilhaft in einem erfindungsgemäßen Kraftstoffinjektor einsetzbar ist. Die Düsennadel-Baugruppe ist darüber hinaus aber auch in abgewandelten Bauformen einsetzbar und demnach nicht auf den Einsatz in einen erfindungsgemäßen Injektor beschränkt.

Bevorzugt wird der Verbindungskolben mit der Düsennadel und/oder einem Verbindungsstück zur mittelbaren Verbindung des Verbindungskolbens mit der Düsennadel der verschweißt, verlötet, verpresst, verschraubt und/oder verklebt.

Erfolgt die Verbindung des Verbindungskolbens mit der Düsennadel mittelbar über ein Verbindungsstück, werden weiterhin bevorzugt das Verbindungsstück und die Düsennadel stumpf gestoßen und miteinander verschweißt.

Bevorzugte Ausführungsformen der Erfindung werden nachfolgend anhand der beiliegenden Zeichnungen näher erläutert. Diese zeigen:
- Figur 1: einen Längsschnitt durch einen ersten erfindungsgemäßen Kraftstoffinjektor und
- Figur 2: einen Längsschnitt durch einen zweiten erfindungsgemäßen Kraftstoffinjektor.

### Ausführliche Beschreibung der Zeichnungen

Der im Längsschnitt dargestellte Kraftstoffinjektor der Figur 1 weist einen Düsenkörper 1 zur Aufnahme einer Düsennadel 4 sowie einen Injektorkörper 2 zur Aufnahme eines Piezoaktors 7 zur Betätigung der Düsennadel 4 auf. Die Düsennadel 4 ist in einer Hochdruckbohrung 3 des Düsenkörpers 1 hubbeweglich aufgenommen, so dass über den Düsennadelhub wenigstens eine im Düsenkörper 1 ausgebildete Einspritzöffnung 5 freigebbar oder verschließbar ist. Befindet sich die Düsennadel 4 in ihrer Offenstellung, wird unter hohem Druck stehender Kraftstoff über die wenigstens eine Einspritzöffnung 5 in den Brennraum der Brennkraftmaschine eingespritzt. Der Kraftstoff wird dem Kraftstoffinjektor aus einem Hochdruckspeicher 34, vorliegend einer gemeinsamen Speicherleitung (Common-Rail), zugeführt. Hierzu ist im Injektorkörper 2 ein Zulaufkanal 35 ausgebildet, über welchen der Kraftstoff in die Hochdruckbohrung 3 und damit zur wenigstens einen Einspritzöffnung 5 gelangt.

Zur Betätigung der Düsennadel 4 ist der Piezoaktor 7 über elektrische Anschlüsse 36 mit einer elektrischen Spannungsquelle verbindbar (nicht dargestellt). Bei elektrisch geladenem Piezoaktor 7 erfährt dieser eine den Aktorhub darstellende Längenausdehnung, welche aufgrund einer Kopplungseinrichtung 8 in eine Hubbewegung der Düsennadel 4 umgesetzt wird. Die vorliegende Kopplungseinrichtung 8 ist derart ausgelegt, dass eine Längenausdehnung des Piezoaktors 7 eine der Bewegungsrichtung des Piezoaktors 7 entgegengesetzte Bewegung der Düsennadel 4 bewirkt. Das heißt, dass der Piezoaktor 7 beim Öffnungshub der Düsennadel 4 elektrisch geladen ist, während er zwischen zwei Einspritzvorgängen bzw. in Schließstellung der Düsennadel 4 entladen ist. Dadurch wird die Beanspruchung des Piezoaktors 7 verringert.

Auf die Lebensdauer des Piezoaktors 7 wirkt sich ebenfalls günstig aus, dass dieser in einem Niederdruckraum 6 des Injektorkörpers 2 aufgenommen ist. Der Piezoaktor 7 wird demnach nicht von Hochdruck beaufschlagt.

Die bereits erwähnte Kopplungseinrichtung 8 weist zwei scheibenförmige Kopplerkörper 9, 10 auf, die in axialer Richtung hintereinander liegend zwischen dem Injektorkörper 2 und dem Düsenkörper 1 angeordnet sind. Die beiden scheibenförmigen Kopplerkörper 9, 10 trennen somit einen dem Injektorkörper 2 zugeordneten Niederdruckbereich von einem dem Düsenkörper 1 zugeordneten Hochdruckbereich. Zugleich dichtet der am Düsenkörper 1 anliegende scheibenförmige Kopplerkörper 9 die Hochdruckbohrung 3 und der am Injektorkörper 2 anliegende scheibenförmige Kopplerkörper 10 den Niederdruckraum 6 ab. Die Kopplungseinrichtung 8 kann somit vollständig in den Niederdruckbereich verlagert werden.

In den beiden scheibenförmigen Kopplerkörpern 9, 10 ist jeweils eine Zylinderbohrung 11, 12 zur Aufnahme jeweils eines Kopplerkolbens 15, 16 ausgebildet, wobei jeder Kopplerkolben 15, 16 innerhalb der jeweiligen Zylinderbohrung 11, 12 einen Kopplerraum 13, 14 axial begrenzt. Die den jeweiligen Kopplerraum 13, 14 begrenzenden Kopplerkolbenflächen bilden Druckflächen aus, deren Flächenverhältnis das Übersetzungsverhältnis zwischen dem Aktorhub und dem Düsennadelhub bestimmt. Vorliegend ist am zweiten Kopplerkolben 16, der dem Piezoaktor 7 zugeordnet ist, eine deutlich größere Druckfläche zur Begrenzung des zweiten Kopplerraumes 14 ausgebildet als am ersten Kopplerkolben 15, der über einen Verbindungskolben 17 mit der Düsennadel 4 verbunden ist. Der Verbindungskolben 17 ist hierzu durch eine Führungsbohrung 18 im ersten scheibenförmigen Kopplerkörper 9 und durch den ersten Kopplerraum 13 geführt, so dass die den Kopplerraum 13 begrenzende Druckfläche 19 am ersten Kopplerkolben 15 um die Querschnittsfläche des Verbindungskolbens 17 reduziert ist. Dadurch, dass der erste Kopplerraum 13 zwischen der Düsennadel 4 und dem ersten Kopplerkolben 15 angeordnet ist, bewirkt ein Druckanstieg im ersten Kopplerraum 13, dass der erste Kopplerkolben 15 und damit die Düsennadel 4 angehoben werden. Ein Druckanstieg im ersten Kopplerraum 13 erfolgt, wenn aufgrund der Längenausdehnung des Piezoaktors 7 der zweite Kopplerkolben 16 tiefer in den zweiten Kopplerraum 14 eintaucht und dabei Kraftstoff verdrängt. Über Bohrungen 23, 24 und eine hierin ausgebildete Drossel 25 gelangt dann der aus dem zweiten Kopplerraum 14 verdrängte Kraftstoff in den ersten Kopplerraum 13. Aufgrund des gewählten Flächenverhältnisses, d.h. der Größe der jeweils an einem Kopplerkolben 15, 16 ausgebildeten hydraulisch wirksamen Fläche, kann durch einen relativ geringen Aktorhub ein deutlich größerer Düsennadelhub zum Öffnen der wenigstens einen Einspritzöffnung 5 bewirkt werden. Die in der Bohrung 23 bzw. 24 ausgebildete Drossel 25 bewirkt eine Dämpfung der Nadelgeschwindigkeit, so dass die hydraulische Auslegung weiter verbessert wird.

Um die Führungsbohrung 18 gegenüber der Hochdruckbohrung 3 abzudichten, ist der Verbindungskolben 17 im Bereich der Hochdruckbohrung 3 von einer Hülse 20 umgeben. Die Hülse 20 ist ferner am ersten scheibenförmigen Kopplerkörper 9 abgestützt. Hierzu weist die Hülse 20 stirnseitig eine als Beißkante ausgebildete Stützfläche auf. Über eine an der Düsennadel 4 abgestützte Schließfeder 31 wird die Hülse 20 in Anlage mit dem scheibenförmigen Kopplerkörper 9 gehalten. Die Schließfeder 31 stellt zudem sicher, dass die Düsennadel 4 bei entladenem Piezoaktor 7 ihre Schließstellung einnimmt. Sofern die Anordnung der Hülse 20 um den Verbindungskolben 17 eine Leckage im Bereich der Führungsbohrung 18 nicht zu verhindern vermag, wird eine in die Führungsbohrung 18 gelangende Leckagemenge über eine Ringnut 21 und eine Bohrung 22, welche die Ringnut 21 mit dem Niederdruckraum 6 verbindet, einem Rücklauf 30 zugeführt. Auf diese Weise ist ein definierter Kopplerraumdruck sichergestellt. Zwischen dem Rücklauf 30 und dem Niederdruckraum 6 kann - wie vorliegend der Fallein Rückschlagventil 29 angeordnet sein, das eine Druckerhöhung im Niederdruckraum 6 ermöglicht. Durch eine Erhöhung des Kraftstoffdrucks im Niederdruckraum 6, beispielsweise auf 150 bar, können über die Kopplungseinrichtung 8 auch Schließkräfte realisiert werden, welche eine Schließbewegung der Düsennadel 4 zu unterstützen vermögen.

Im Niederdruckraum 6 ist zudem eine Vorspannfeder 32 angeordnet, mittels welcher der Piezoaktor 7 gegenüber dem Injektorgehäuse 2 vorgespannt ist.

Zur weiteren Optimierung der Schließbewegung der Düsennadel 4 weist der dargestellte Kraftstoffinjektor einen in der Hochdruckbohrung 3 ausgebildeten Führungsbereich 27 zur Führung der Düsennadel 4 auf. Die an den Führungsbereich 27 angrenzenden Bereiche der Hochdruckbohrung 3 sind dabei über eine Drossel 28 hydraulisch verbunden. Die Drossel 28 besitzt eine dämpfende Wirkung auf die Bewegung der Düsennadel 4. Im Führungsbereich 27 besitzt die Düsennadel 4 zudem einen vergrößerten Durchmesser, so dass radial verlaufende Schultern 26 ausgebildet werden, die eine Druckstufe ausbilden.

Des Weiteren ist ein Nadelanschlag 33 zur Begrenzung des Düsennadelhubes vorgesehen, der vorliegend an der der Düsennadel 4 zugewandten Stirnfläche der Hülse 20 ausgebildet ist. Anstelle im Hochdruckbereich kann der Nadelanschlag 33 aber auch im Niederdruckbereich angeordnet sein.

Die in der Figur 2 dargestellte Ausführungsform eines erfindungsgemäßen Kraftstoffinjektors unterscheidet sich von der der Figur 1 im Wesentlichen dadurch, dass der Verbindungskolben 17, mittels dessen die Düsennadel 4 und der erste Kopplerkolben 15 mechanisch gekoppelt sind, Bestandteil des ersten Kopplerkolbens 15 ist. Bei der Montage des Injektors wird der Verbindungskolben 17 und der erste Kopplerkolben 15 als gebaute Einheit in die Führungsbohrung 18 eingesetzt. Das heißt, dass der Verbindungskolben 17 zunächst mit dem Kopplerkolben 15 verbunden wird, vorliegend verschweißt wird, und dann durch die Führungsbohrung 18 geführt wird. Auf das hindurchgeführte Ende des Verbindungskolbens 17 wird dann die Hülse 20 aufgesetzt, die den Hochdruckbereich gegenüber dem Niederdruckbereich abdichtet. Erst dann wird die Düsennadel 4 mit dem Verbindungstück 37 aufgesetzt und mit dem Verbindungskolben verschweißt. Das Verbindungsstück 37 bildet eine Einheit mit der Düsennadel 4, wobei das Verbindungsstück 37 und die Düsennadel 4 ebenfalls einteilig ausgeführt oder gebaut sein können. Vorliegend ist das Verbindungsstück 37 axial an die Düsennadel 4 angesetzt und mit dieser verschweißt.

Hinsichtlich der Funktionsweise unterscheidet sich der in der Figur 2 dargestellte Kraftstoffinjektor nicht von dem der Figur 1, so dass in diesem Zusammenhang auf die vorstehenden Ausführungen verwiesen wird. Die in Figur 2 dargestellte alternative Ausführungsform soll im Wesentlichen die Montage des erfindungsgemäßen Kraftstoffinjektors erleichtern und damit die Herstellungskosten senken. Zudem wird die Gefahr von Passungenauigkeiten in den Führungsbereichen verringert, da die mechanische Verbindungsstelle vom Niederdruckbereich in den Hochdruckbereich verlagert wird. Etwaige durch Schweißen oder Pressen hervorgerufene Verformungen des Verbindungskolbens 17 sind im Bereich der Hochdruckbohrung 3 von untergeordneter Bedeutung, so dass sich die Anordnung der mechanischen Verbindungsstelle in diesem Bereich als vorteilhaft erweist.

## Patentansprüche

1. Kraftstoffinjektor für ein Kraftstoffeinspritzsystem, insbesondere ein Common-Rail-Einspritzsystem, mit einem Düsenkörper (1) und einem Injektorkörper (2), wobei im Düsenkörper (1) eine Hochdruckbohrung (3) zur Aufnahme einer hubbeweglichen Düsennadel (4) ausgebildet ist, über deren Hubbewegung wenigstens eine Einspritzöffnung (5) freigebbar oder verschließbar ist, und wobei im Injektorkörper (2) ein Niederdruckraum (6) zur Aufnahme eines Piezoaktors (7) ausgebildet ist, der über eine Kopplungseinrichtung (8) in der Weise mit der Düsennadel (4) hydraulisch koppelbar bzw. gekoppelt ist, dass die Düsennadel (3) bei elektrisch entladenem Piezoaktor (7) ihre Schließlage einnimmt, **dadurch gekennzeichnet, dass** die Kopplungseinrichtung (8) einen ersten und einen zweiten scheibenförmigen Kopplerkörper (9, 10) mit jeweils einer Zylinderbohrung (11, 12) zur Aufnahme jeweils eines einen Kopplerraum (13, 14) begrenzenden Kopplerkolbens (15, 16) umfasst und an der Düsennadel (4) ein Verbindungskolben (17) zur mechanischen Verbindung der Düsennadel (4) mit dem im ersten scheibenförmigen Kopplerkörper (9) aufgenommenen ersten Kopplerkolben (15) ausgebildet ist, wobei der Verbindungskolben (17) durch eine im Kopplerkörper (9) ausgebildete Führungsbohrung (18) geführt ist.

2. Kraftstoffinjektor nach Anspruch 1, **dadurch gekennzeichnet, dass** der erste und der zweite scheibenförmige Kopplerkörper (9, 10) in axialer Richtung hintereinander liegend zwischen dem Düsenkörper (1) und dem Injektorkörper (2) angeordnet sind.

3. Kraftstoffinjektor nach Anspruch 1 oder 2, **dadurch gekennzeichnet, dass** der erste scheibenförmige Kopplerkörper (9) die Hochdruckbohrung (3) axial begrenzt und/oder der zweite scheibenförmige Kopplerkörper (10) den Niederdruckraum (6) axial begrenzt.

4. Kraftstoffinjektor nach Anspruch 1, **dadurch gekennzeichnet, dass** der Verbindungskolben (17) durch den ersten Kopplerraum (13) zumindest bis an den ersten Kopplerkolben (15) heran geführt ist, so dass eine am ersten Kopplerkolben (15) ausgebildete und den ersten Kopplerraum (13) begrenzende Druckfläche (19) um die Querschnittsfläche des Verbindungskolbens (17) reduziert ist.

5. Kraftstoffinjektor nach Anspruch 1 oder 4, **dadurch gekennzeichnet, dass** der Verbindungskolben (17) im Bereich der Hochdruckbohrung (3) von einer an dem ersten scheibenförmigen Kopplerkörper (9) dichtend anliegenden Hülse (20) umgeben ist.

6. Kraftstoffinjektor nach einem der Ansprüche 1, 4 oder 5, **dadurch gekennzeichnet, dass** die Führungsbohrung (18) einen Niederdruckbereich, beispielsweise in Form einer Ringnut (21), aufweist, der über eine Bohrung (22) mit dem Niederdruckraum (6) in Verbindung steht.

7. Kraftstoffinjektor nach einem der vorhergehenden Ansprüche, **dadurch gekennzeichnet, dass** die Kopplerräume (13, 14) über in den scheibenförmigen Kopplerkörpern (9, 10) ausgebildete Bohrungen (23, 24) hydraulisch verbunden sind, wobei vorzugsweise in einer Bohrung (23, 24) eine Drossel (25) ausgebildet ist.

8. Kraftstoffinjektor nach einem der vorhergehenden Ansprüche, **dadurch gekennzeichnet, dass** die Hochdruckbohrung (3) einen Führungsbereich (27) zur Führung der Düsennadel (4) aufweist, wobei die an den Führungsbereich (27) angrenzenden Bereiche der Hochdruckbohrung über eine Drossel (28) hydraulisch verbunden sind.

9. Kraftstoffinjektor nach einem der vorhergehenden Ansprüche, **dadurch gekennzeichnet, dass** der Niederdruckraum (6) über ein Rückschlagventil (29) mit einem Rücklauf (30) verbunden ist, um im Niederdruckraum (6) eine Druckerhöhung zu realisieren.

10. Kraftstoffinjektor nach einem der Ansprüche 1 bis 3 oder 5 bis 9, **dadurch gekennzeichnet, dass** die Düsennadel (4) und der im ersten scheibenförmigen Kopplerkörper (9) aufgenommene erste Kopplerkolben (15) über einen Verbindungskolben (17) mechanisch gekoppelt sind, der als Bestandteil des ersten Kopplerkolbens (15) durch eine im Kopplerkörper (9) ausgebildete Führungsbohrung (18) geführt ist.

11. Kraftstoffinjektor nach Anspruch 10, **dadurch gekennzeichnet, dass** der Verbindungskolben (17) mit der Düsennadel (4) und/oder dem ersten Kopplerkolben (15) kraft-, stoff- und/oder formschlüssig verbunden ist.

12. Kraftstoffinjektor nach Anspruch 10 oder 11, **dadurch gekennzeichnet, dass** der Verbindungskolben (17) mittelbar über ein Verbindungsstück (37) mit der Düsennadel (4) verbunden ist.

## Claims

1. Fuel injector for a fuel injection system, in particular a common rail injection system, with a nozzle body (1) and an injector body (2), wherein in the nozzle body (1) is formed a high-pressure bore (3) to accommodate a stroke-mobile nozzle needle (4), via the stroke movement of which at least one injection opening (5) can be opened or closed, and wherein in the injector body (2) is formed a low-pressure chamber (6) to accommodate a piezoelectric actuator (7) which via a coupling device (8) is hydraulically couplable or coupled with the nozzle needle (4) such that the nozzle needle (4) assumes its closed position when the piezoelectric actuator (7) is electrically discharged, **characterized in that** the coupling device (8) comprises a first and a second disk-shaped coupler body (9, 10) each with a cylinder bore (11, 12) each accommodating at least one coupler piston (15, 16) delimiting a coupler chamber (13, 14) and on the nozzle needle (4) is arranged a connecting piston (17) for mechanical connection of the nozzle needle (4) with the first piston (15) accommodated in the first disk-shaped coupler body (9), wherein the connecting piston (17) is guided through a guide bore (18) formed in the coupler body (9).

2. Fuel injector according to Claim 1, **characterized in that** the first and second disk-shaped coupler bodies (9, 10) are arranged lying behind each other in the axial direction between the nozzle body (1) and the injector body (2).

3. Fuel injector according to Claim 1 or 2, **characterized in that** the first disk-shaped coupler body (9) delimits the high-pressure bore (3) axially and/or the second disk-shaped coupler body (10) delimits the low-pressure chamber (6) axially.

4. Fuel injector according to Claim 1, **characterized in that** the connecting piston (17) is guided through the first coupler chamber (13) at least up to the first coupler piston (15) so that a pressure area (19) formed on the first coupler piston (15) and delimiting the first coupler chamber (13) is reduced by the cross section area of the connecting piston (17).

5. Fuel injector according to Claim 1 or 4, **characterized in that** the connecting piston (17) in the region of the high-pressure bore (3) is surrounded by a sleeve (20) lying sealing on the first disk-shaped coupler body (9).

6. Fuel injector according to any of Claims 1, 4 and 5, **characterized in that** the guide bore (18) comprises a low-pressure region, for example in the form of a ring groove (21), which is in connection with the low-pressure chamber (6) via a bore (22).

7. Fuel injector according to any of the preceding claims, **characterized in that** the coupler chambers (13, 14) are hydraulically connected via the bores (23, 24) formed in the disk-shaped coupler bodies (9, 10), wherein preferably a choke (25) is formed in a bore (23, 24).

8. Fuel injector according to any of the preceding claims, **characterized in that** the high-pressure bore (3) comprises a guide region (27) to guide the nozzle needle (4), wherein the regions of the high-pressure bore adjacent to the guide region (27) are hydraulically connected via a choke (28).

9. Fuel injector according to any of the preceding claims, **characterized in that** the low-pressure chamber (6) is connected with a return circuit (30) via a non-return valve (29) in order to create a pressure rise in the low-pressure chamber (6).

10. Fuel injector according to any of Claims 1 to 3 or 5 to 9, **characterized in that** the nozzle needle (4) and the first coupler piston (15) accommodated in the first disk-shaped coupler body (9) are mechanically coupled via a connecting piston (17) which is guided as part of the first coupler piston (15) through a guide bore (18) formed in the coupler body (9).

11. Fuel injector according to Claim 10, **characterized in that** the connecting piston (17) is connected with the nozzle needle (4) and/or the first coupler piston (15) by force, material and/or form fit.

12. Fuel injector according to Claim 10 or 11, **characterized in that** the connecting piston (17) is indirectly connected with the nozzle needle (4) via a connecting piece (37).

## Revendications

1. Injecteur de carburant pour un système d'injection de carburant, en particulier un système d'injection à rampe commune, comprenant un corps de buse (1) et un corps d'injecteur (2), un alésage haute pression (3) étant réalisé dans le corps de buse (1) pour recevoir un pointeau de buse (4) à course de déplacement, dont la course de déplacement permet de libérer ou de fermer au moins une ouverture d'injection (5), et un espace basse pression (6) étant réalisé dans le corps d'injecteur (2) pour recevoir un actionneur piézoélectrique (7), lequel espace basse pression est accouplé ou peut être accouplé hydrauliquement par le biais d'un dispositif d'accouplement (8) au pointeau de buse (4) de telle sorte que le pointeau de buse (4) adopte sa position de fermeture lorsque l'actionneur piézoélectrique (7) est déchargé électriquement, **caractérisé en ce que** le dispositif d'accouplement (8) comprend un premier et un deuxième corps d'accouplement en forme de disque (9, 10) ayant chacun un alésage cylindrique (11, 12) pour recevoir à chaque fois un piston d'accouplement (15, 16) limitant un espace d'accouplement (13, 14), et un piston de liaison (17) est réalisé au niveau du pointeau de buse (4) pour la liaison mécanique du pointeau de buse (4) au premier piston d'accouplement (15) reçu dans le premier corps d'accouplement en forme de disque (9), le piston de liaison (17) étant guidé à travers un alésage de guidage (18) réalisé dans le corps d'accouplement (9).

2. Injecteur de carburant selon la revendication 1, **caractérisé en ce que** le premier et le deuxième corps d'accouplement en forme de disque (9, 10) sont disposés l'un derrière l'autre dans la direction axiale entre le corps de buse (1) et le corps d'injecteur (2).

3. Injecteur de carburant selon la revendication 1 ou 2, **caractérisé en ce que** le premier corps d'accouplement en forme de disque (9) limite axialement l'alésage haute pression (3) et/ou le deuxième corps d'accouplement en forme de disque (10) limite axialement l'espace basse pression (6).

4. Injecteur de carburant selon la revendication 1, **caractérisé en ce que** le piston de liaison (17) est rapproché à travers le premier espace d'accouplement (13) au moins jusqu'au premier piston d'accouplement (15), de telle sorte qu'une surface de pression (19) réalisée au niveau du premier piston d'accouplement (15) et limitant le premier espace d'accouplement (13) soit réduite de la surface en section transversale du piston de liaison (17).

5. Injecteur de carburant selon la revendication 1 ou 4, **caractérisé en ce que** le piston de liaison (17), dans la région de l'alésage haute pression (3), est entouré par une douille (20) s'appliquant hermétiquement contre le premier corps d'accouplement (9) en forme de disque.

6. Injecteur de carburant selon l'une quelconque des revendications 1, 4 ou 5, **caractérisé en ce que** l'alésage de guidage (18) présente une région basse pression, par exemple sous la forme d'une rainure annulaire (21), laquelle est en liaison par le biais d'un alésage (22) avec l'espace basse pression (6).

7. Injecteur de carburant selon l'une quelconque des revendications précédentes, **caractérisé en ce que** les espaces d'accouplement (13, 14) sont connectés hydrauliquement par le biais d'alésages (23, 24) réalisés dans les corps d'accouplement en forme de disque (9, 10), un étranglement (25) étant de préférence réalisé dans un alésage (23, 24).

8. Injecteur de carburant selon l'une quelconque des revendications précédentes, **caractérisé en ce que** l'alésage haute pression (3) présente une région de guidage (27) pour guider le pointeau de buse (4), les régions de l'alésage haute pression adjacentes à la région de guidage (27) étant connectées hydrauliquement par le biais d'un étranglement (28).

9. Injecteur de carburant selon l'une quelconque des revendications précédentes, **caractérisé en ce que** l'espace basse pression (6) est connecté par le biais d'un clapet antiretour (29) à un retour (30) afin de réaliser une augmentation de pression dans l'espace basse pression (6).

10. Injecteur de carburant selon l'une quelconque des revendications 1 à 3 ou 5 à 9, **caractérisé en ce que** le pointeau de buse (4) et le premier piston d'accouplement (15) reçu dans le premier corps d'accouplement en forme de disque (9) sont accouplés mécaniquement par le biais d'un piston de liaison (17) qui est guidé en tant que constituant du premier piston d'accouplement (15) à travers un alésage de guidage (18) réalisé dans le corps d'accouplement (9).

11. Injecteur de carburant selon la revendication 10, **caractérisé en ce que** le piston de liaison (17) est en liaison par force, par liaison de matière et/ou par engagement par correspondance de formes avec le pointeau de buse (4) et/ou le premier piston d'accouplement (15).

12. Injecteur de carburant selon la revendication 10 ou 11, **caractérisé en ce que** le piston de liaison (17) est connecté au pointeau de buse (4) de manière indirecte par le biais d'une pièce de liaison (37).
